# EUROPÄISCHE PATENTSCHRIFT

(11) **EP 1 479 318 B1**
(45) Veröffentlichungstag und Bekanntmachung des Hinweises auf die Patenterteilung: **23.11.2005**
(21) Anmeldenummer: 04010744.3
(22) Anmeldetag: 06.05.2004
(51) Int. Cl.: A47B 88/04, A47B 46/00, A47B 88/06

(54) **Auszugsvorrichtung für Schrankauszüge, insbesondere in einem Hochschrank**
Guide rail for drawers in cabinets, in particular for vertical drawers
Dispositif de coulissement pour tiroirs d'armoires, en particulier pour tiroirs verticaux

(30) Priorität: 21.05.2003 DE 20308057 U
(43) Veröffentlichungstag der Anmeldung: 24.11.2004
(73) Patentinhaber: Heinrich J. Kesseböhmer KG, 49152 Bad Essen (DE)
(72) Erfinder: Kreyenkamp, Reiner, 49152 Bad Essen (DE)
(74) Vertreter: Busse, Dietrich

(56) Entgegenhaltungen:
- FR-A- 2 469 149
- US-A- 6 039 423
- US-B1- 6 199 966

## Beschreibung

Die Erfindung betrifft eine Auszugsvorrichtung für Schrankauszüge, insbesondere einen Hochschrankauszug gemäß dem Oberbegriff des Anspruchs 1.

Bei allgemein bekannten und als Apothekerschrank bezeichneten Hochschränken ist ein in einer Mittellängsebene des Schrankkorpus durch Auszugsschienen o. dgl. geführtes Trägerteil als ein weitgehend geschlossenes Rahmengestell ausgebildet, zwischen dessen vertikalen Längsträgern jeweilige Auflageböden gehalten sind, so daß deren Zugänglichkeit in einer Vollauszugsstellung von zwei Seiten gewährleistet ist. Zur Entnahme von Gegenständen aus gegenüberliegenden Bereichen der Auflageböden ist für die Bedienperson ein zusätzliches Herumgehen um den in Vollauszugsstellung befindlichen Schrankauszug erforderlich, so daß insbesondere bei vollständiger Beladung der Auflageböden eine störungsfreie Entnahme nur mit höherem Zeitaufwand gewährleistet ist (US-A- 6039 423; US-B1-6 199 966).

Bei einer Auszugsvorrichtung für Schrankauszüge gemäß DE 9300364.1 U1 ist der Schrankauszug nur teilweise aus dem Schrankkorpus herausziehbar, wobei für eine dabei zwangsgeführte Schwenkung des Schrankauszuges eine zusätzliche boden- bzw. deckenseitige Führungsbaugruppe erforderlich ist, um die Stabilität des Schrankauszuges zu gewährleisten. Mit dieser Führungsbaugruppe sind die Möglichkeiten erreichbarer Schwenkstellungen begrenzt und ein im Schrankkorpus verbleibender Teilbereich des Schrankauszuges ist für Benutzer unbequem zugänglich. Eine Auszugsvorrichtung gemäß EP 0 821 899 A1 schlägt ebenfalls eine zwangsgekuppelte Auszieh- und Schwenkverlagerung des Schrankauszuges vor. Bei diesem wird der Trägerteil ebenfalls so verlagert, daß ein Teilbereich der Auflageböden jeweils in einer schwer zugänglichen Position innerhalb des Schrankkorpusses verbleibt.

Die Erfindung befaßt sich mit dem Problem, eine Auszugsvorrichtung für eine Hochschrankauszug zu schaffen, die mit geringem technischen Aufwand eine verbesserte Nutzung von Apothekerschränken ermöglicht, mit der hohe Gewichtsbelastungen des Schrankauszuges sicher aufnehmbar sind und die im Bereich des einfacher zugänglichen Schrankauszuges einen zuverlässigen Fingerschutz für Bedienpersonen gewährleistet.

Die Erfindung löst diese Aufgabe durch eine Auszugsvorrichtung für insbesondere Hochschrankauszüge mit den Merkmalen des Anspruchs 1. Hinsichtlich weiterer vorteilhafter Ausgestaltungen wird auf die Ansprüche 2 bis 13 verwiesen.

Die erfindungsgemäße Auszugsvorrichtung ist im Bereich ihrer das Rahmengestell führenden Bauteile als eine funktional erweiterte Baueinheit ausgebildet, mit der der Schrankauszug über den üblicherweise an Apothekerschränken vorgesehenen Auszugsweg eines Vollauszuges hinaus bis in eine Langauszugsstellung herausziehbar ist, in dieser die Auflageböden verbessert zugänglich sind und danach der Schrankauszug sicher rückführbar ist. Diese Langauszugsstellung ist so konzipiert, daß der gesamte Schrankauszug mit den Auflageböden in hinreichenden Abstand vor die Öffnungsebene des Schrankkorpusses gelangt, damit in dessen Bereich eine Schwenkverlagerung der Baugruppe möglich ist und mit einem dabei vorgesehenen Abstandsspalt zur Öffnungsebene hin die Anforderungen an eine zuverlässig wirksame Klemmsicherheit (Fingerschutz) gewährleistet sind.

Mit dieser Schwenkbarkeit des vollständig aus dem Schrankkorpus herausgezogenen Schrankauszuges ist eine wesentliche Vereinfachung bei der Entnahme von Gegenständen aus den Auflageböden erreicht, da durch beispielsweise eine jeweilige 90º-Schwenkung in bzw. entgegen dem Uhrzeigersinn die Auflageböden beiderseits erreichbar sind und ein Herumgehen um den herausgezogenen Schrankauszug nicht mehr erforderlich ist.

Anstelle der beiden durch entsprechende Verriegelungen, Anschläge oder dgl. vorgegebenen und jeweils von einer mittleren Null-Stellung entsprechend der Ein- und Ausschubebene ausgehenden 90º-Schwenkstellungen ist ebenso denkbar, die Abstützung des Schrankauszuges so zu gestalten, daß dessen Rahmengestell eine 360º-Drehung ermöglicht oder in beliebige Zwischenstellung stufenlos verlagerbar ist.

Weitere vorteilhafte Ausgestaltungen und Einzelheiten der Erfindung ergeben sich aus den Zeichnungen sowie der Beschreibung eines Ausführungsbeispiels. In der Zeichnung zeigen:
- Fig. 1: eine perspektivische Prinzipdarstellung eines Schrankkorpus, insbesondere eines Hochschrankes, mit in Auszugsstellung verlagertem Schrankauszug,
- Fig. 2: eine Perspektivdarstellung ähnlich Fig. 1 mit geschwenktem Schrankauszug,
- Fig. 3 bis 5: jeweilige Draufsichten auf den Schrankkorpus gemäß Fig. 1 mit unterschiedlichen Schwenkstellungen des Schrankauszuges,
- Fig. 6: eine vergrößerte Seitenansicht des Schrankkorpus ähnlich Fig. 1,
- Fig. 7: eine vergrößerte Ausschnittsdarstellung des Schrankauszuges im Bereich seiner unteren Führungsteile,
- Fig. 8: eine Ausschnittsdarstellung ähnlich Fig. 7 mit dem Schrankauszug in Anlagestellung im Bereich der Federungsteile, und
- Fig. 9 bis 11: eine jeweilige Draufsicht ähnlich Fig. 3 mit den oberen Führungsteilen des Schrankauszuges in unterschiedlichen Funktionsstellungen.

In Fig. 1 ist in einer Perspektivdarstellung ein insgesamt mit 1 bezeichneter Schrankkorpus dargestellt, der die Form eines als Apothekerschrank bezeichneten Hochschrankes aufweist. Im Innenraum des Schrankkorpus 1 ist ein im Bereich einer Bodenplatte 2 und einer Deckenplatte 3 abgestützter Schrankauszug 4 vorgesehen. Dieser Schrankauszug 4 weist ein Rahmengestell 5 auf, dessen vorderseitiger vertikaler Längsträger 6 eine Schranktür 7 trägt, so daß bei Verlagerung des Schrankauszuges 4 in die nicht dargestellte Ruhestellung innerhalb des Schrankkorpuses 1 dessen vordere Öffnungsebene E (Fig. 3) verschlossen ist. Wie aus Fig. 1 ersichtlich, ist das jeweilige Auflageböden 8 tragende Rahmengestell 5 in Richtung einer senkrecht zur vorderen Öffnungsebene E verlaufenden Mittellängsebene M aus seiner innenliegenden Verwahrstellung in die dargestellte Auszugsstellung herausziehbar. Bei bekannten Apothekerschränken ist das Rahmengestell 5 insbesondere mittels eine obere und eine untere Auszugsschiene bildender Führungsbauteile 9 bzw. 10 verlagerbar. Bei diesen Schränken wird eine Vollauszugsstellung erreicht, in der das Rahmengestell 5 mit seinem hinteren vertikalen Längsträger 11 im wesentlichen mit der Öffnungsebene E des Schrankkorpus 1 gleichebenig verläuft.

Bei der erfindungsgemäßen Ausführung der Auszugsvorrichtung für den in einem Hochschrank 1 vorgesehenen Schrankauszug 4 ist eine Abstützung vorgesehen, bei der das vollständig herausgezogene Rahmengestell 5 rückseitig einen Abstandsspalt S (Fig. 3) zur Öffnungsebene E bildet, so daß damit eine gegenüber dem bekannten Vollauszug erweiterte Langauszugsstellung des Schrankauszuges 4 definiert wird.

In dieser Langauszugsstellung ist der Schrankauszug 4 schwenkbar (Bewegungspfeil B, Fig. 2), wobei insbesondere eine Schwenkung des Rahmengestells 5 um eine Hochachse H vorgesehen ist. Das Rahmengestell 5 ist dabei über jeweilige Lager 12, 13 mit den vorzugsweise als Auszugsschienen ausgebildeten oberen und unteren Führungsbauteilen 9 und 10 verbunden. Damit ist die vertikale, mit der Mittellängsebene M' des Rahmengestells 5 bzw. der Mittellängsebene M zusammenfallende Hochachse H gebildet. Um diese Hochachse H ist das Rahmengestell 5 in oder entgegen dem Uhrzeigersinn (Pfeil D, D'; Fig. 4, 5) in eine Entnahmestellung schwenkbar und aus dieser rückschwenkbar.

Mit der Langauszugsstellung ist dem Schrankauszug 4 im Bereich des Abstandsspaltes S ein definiertes Abstandsmaß vorgegeben, das so bemessen ist, daß bei einer Handhabung des Schrankauszuges 4 ein zuverlässiger Finger- bzw. Klemmschutz erreicht ist. In der Langauszugsstellung kann die Schrankbewegung auch ohne Beeinträchtigung nebengeordneter Apothekerschränke o. dgl. Einbauteile erfolgen, da auch zu diesen hin der Finger bzw. Klemmschutz gewährleitstet ist.

Mit dieser Konstruktion ist der Schrankauszug 4 in jeweilige definiert gestufte 90º-Schwenkstellungen (Fig. 4, Fig. 5) verlagerbar. Ebenso ist denkbar, daß der Schrankauszug 4 stufenlos verlagerbar ist. In einer weiteren Ausführung kann vorgesehen sein, daß der Schrankauszug 4 nach Verlagerung in die Langauszugsstellung in oder entgegen dem Uhrzeigersinn frei drehbar ist. Entsprechend den bekannten Ausführungen verlagerbarer Schrankauszüge ist sowohl die Auszugsbewegung (Pfeil Z) als auch die Schwenk- bzw. Drehbewegung (D, D') von Hand auszuführen. Denkbar ist dabei auch, einen gesonderten Antrieb (nicht dargestellt) vorzusehen.

Die Zusammenschau von Fig. 2 bis 5 zeigt jeweilige definierte Schwenkstellungen des Schrankauszuges 4, wobei dieser in der Draufsicht gemäß Fig. 3 in seine eine Null-Stellung definierende Auszugs- bzw. Einschubstellung (Z, Z') verlagert ist, in Fig. 4 eine Schwenkbewegung D' entgegen dem Uhrzeigersinn in eine erste 90º-Stellung erfolgte und in der Darstellung gemäß Fig. 5 ist die auch in Fig. 2 gezeigte 90º-Schwenkstellung D im Uhrzeigersinn verdeutlicht.

In Fig. 6 ist in einer vergrößerten Seitenansicht ähnlich Fig. 1 der Aufbau der Führungsbauteile 9 bzw. 10 verdeutlicht, mit denen der vergrößerte Abstandsspalt S verwirklicht wird. Die Führungsbauteile 9, 10 sind in dieser Ausführung mit entsprechenden Auszugsschienen 14, 15 versehen, an deren Stelle auch andere Führungs- und Tragbaugruppen denkbar sind.

In den vergrößerten Ausschnittsdarstellungen gemäß Fig. 7 und 8 ist das Führungsbauteil 12 im Bereich der unteren Abstützung beispielhaft näher dargestellt, wobei die Abstützung des Rahmengestells 5 im Bereich eines Axiallagers 16 deutlich wird. In dieser Ausführungsform ist das Axiallager 16 mit einer zusätzlichen Stützstreben 18 verbunden, die rückseitig im Bereich des Führungsbauteiles 9 mit einer Verriegelungsvorrichtung 19 zusammenwirkt. Mit dieser Verriegelungsvorrichtung 19 wird der Schrankauszug 4 nach Erreichen seiner Langauszugsstellung (Fig. 6, Fig. 8) so blockiert, daß eine ungewollte Rückverlagerung (Pfeil Z') sicher vermieden ist. Die dargestellte Verriegelungsvorrichtung 19 wirkt mechanisch, wobei ebenso denkbar ist, eine elektrische, hydraulische, pneumatisch und/oder magnetische Betätigung (nicht dargestellt) vorzusehen.

Die Verriegelungsvorrichtung 19 gemäß Fig. 7 und 8 ist als eine Wippe 20 ausgebildet, die mittels eines Druckstiftes 21 so verlagerbar ist (Pfeil C, Fig. 8), daß im Bereich des Führungsbauteiles 9 durch eine Anlage im Punkt P die Bewegungsblockierung erfolgt.

Ausgehend von der in Fig. 3 prinzipiell dargestellten Verriegelungsstellung des Schrankauszuges 4 nach dessen Verlagerung aus dem Schrankkorpus 1 heraus kann die Verriegelungsvorrichtung 19 im Bereich des unteren Führungsbauteiles 9 dadurch entriegelt werden, daß in einem Abstand A zur Hochachse H eine im wesentlichen in Richtung der Mittellängsebene M am Rahmengestell 5 angreifende Stellkraft F, insbesondere von Hand, erzeugt wird und damit die entsprechende Schwenkung D' erfolgt. Bei Erreichen der vorgesehenen 90º-Schwenkstellung wird der Stift 21 in eine entsprechende nicht näher dargestellte Anlagestellung verbracht, so daß eine ungewollte Rückschwenkung vermieden wird. Bei nachfolgender Einleitung einer Gegenkraft F' am Rahmengestell 5 (Fig. 4) ist das Rahmengestell 5 in die der Auszugs- bzw. Einschubstellung entsprechende mittlere Riegelstellung (Fig. 3) rückführbar und kann ausgehend von dieser auch in die nächste 90º-Stellung D weitergeschwenkt werden (Fig. 5). Damit weist das Rahmengestell 5 prinzipiell drei vorgegebene Riegelstellungen auf.

In Fig. 9 bis 11 ist in einer Draufsicht der Aufbau des Führungsbauteiles 10 im Bereich der Deckenplatte 3 dargestellt. In diesem Bereich ist eine zweite Verriegelungsvorrichtung 23 vorgesehen, mit der bei Erreichen einer jeweiligen 90º-Schwenkstellung (Fig. 11) die Bewegungsmöglichkeit (Pfeil Z') des Rahmengestells 5 in Einschubrichtung blockiert wird. Damit ist im Zusammenspiel mit der unteren Verriegelungsvorrichtung 19 eine sichere Festlegung dadurch erreicht, daß die Vorrichtung 19 und 23 gemeinsam wirksam sind.

Vorteilhaft ist die Verriegelungsvorrichtung 23 bei der Schwenk-Verlagerung des Rahmengestells 5 (Fig. 10) so gesteuert, daß mittels jeweiliger Spann- und Anlageteile im Bereich des Führungsbauteiles 10 das für die Z, Z'-Verlagerung notwendige Bewegungsspiel ausgeglichen wird und damit die gesamte Baugruppe 10 eine Aussteifung erfährt, so daß seitliche Kippungen des verschwenkten Rahmengestells 5 auch bei hohen Gewichtskräften sicher vermieden sind.

In Fig. 9 ist die Verlagerung des Führungsbauteiles 10 in die Langauszugsstellung verdeutlicht, wobei ein das Lager 13 tragendes U-Profilteil 24 mittels des Führungsbauteiles 10 in der Auszugsstellung gehalten ist. In einem bodenseitigen Schenkel 25 des U-Profils 24 ist dabei eine Nut 26 vorgesehen, in die mit konstantem Abstand K ein Arretierungsbolzen 21 des Führungsbauteils 10 und eine Exenterbaugruppe 27 eingreifen. Die Exenterbaugruppe 27 weist dabei einen in der Hochachse H mit dem Rahmengestell 5 verbundenen Bolzenteil 28 auf, der gleichzeitig den Drehpunkt des Rahmengestells 5 bildet.

In der Stellung gemäß Fig. 9 ist die Exenterbaugruppe 27 in Richtung der Nut 26 bis in eine die Nut 26 erweiternde Führungsöffnung 29 verlagert, so daß bei Einleitung der Schwenkbewegung D (Fig. 10) mittels des Bolzenteils 28 eine Schwenkkraft auf das U-Profil 24 eingeleitet wird. Dabei kann das U-Profil 24 im Bereich des zum Führungsbauteil 10 gerichteten Arretierungsbolzens 21 schwenken (Pfeil W). Gleichzeitig erfolgt eine geringfügige Rückverlagerung (Pfeil R) des U-Profilteiles 24 zu dem hinteren Führungsbauteil 10 hin und eine Rückseite 30 des U-Profilteiles 24 wird aufgrund dessen Schrägstellung (Winkel W) gegen ein hinteres Anlageteil 32, 32' so verlagert, daß ein Bewegungsspalt T geschlossen wird und das U-Profilteil 24 am Führungsbauteil 10 in eine Spannstellung (T=O, Fig. 11) gelangt.

## Patentansprüche

1. Auszugsvorrichtung für Schrankauszüge, insbesondere Hochschrankauszüge (4), mit einem im Innenraum eines Schrankkorpus (1) befindlichen und vorderseitig an einem vertikalen Längsträger (6) eine Schranktür (7) o. dgl. tragenden Rahmengestell (5), wobei das jeweilige Auflageböden (8) tragende Rahmengestell (5) in Richtung einer senkrecht zur vorderen Öffnungsebene (E) des Schrankkorpus (1) verlaufenden Mittellängsebene (M) aus seiner innenliegenden Verwahrstellung in eine vor dem Schrankkorpus (1) befindliche Vollauszugsstellung soweit herausziehbar ist, daß das insbesondere eine obere und eine untere Auszugschiene als jeweiliges Führungsbauteil (9, 10) aufweisende Rahmengestell (5) mit seinem hinteren vertikalen Längsträger (11) im wesentlichen mit der Öffnungsebene (E) des Schrankkorpus (1) gleichebenig verläuft, wobei die Auszugsvorrichtung mit einer Abstützung versehen ist, die für den Schrankauszug (4) eine Langauszugsstellung definiert, derart, daß das vollständig herausgezogene Rahmengestell (5) rückseitig einen Abstandsspalt (S) zur Öffnungsebene (E) bildet, **dadurch gekennzeichnet, daß** der Schrankauszug (4) nach Verlagerung in die Langauszugsstellung (S) schwenkbar (Pfeil D, D') ist.

2. Auszugsvorrichtung nach Anspruch 1, **dadurch gekennzeichnet, daß** der Abstandsspalt (S) ein als Finger- bzw. Klemmschutz definiertes Maß aufweist.

3. Auszugsvorrichtung nach Anspruch 1 oder 2, **dadurch gekennzeichnet, daß** das Rahmengestell (5) über Lager (12, 13) mit den als Auszugsschienen ausgebildeten oberen und unteren Führungsbauteilen (9, 10) verbunden ist, diese eine vertikale, mit der Mittelachse (M') des Schrankauszuges (4) zusammenfallende Hochachse (H) bilden und um diese das Rahmengestell (5) in oder entgegen dem Uhrzeigersinn (B) in eine Entnahmestellung schwenkbar und aus dieser rückschwenkbar ist.

4. Auszugsvorrichtung nach Anspruch 1 oder 2, **dadurch gekennzeichnet, daß** der Schrankauszug (4) in jeweilige definiert gestufte Schwenkstellungen verlagerbar ist.

5. Auszugsvorrichtung nach einem der Ansprüche 1 bis 3, **dadurch gekennzeichnet, daß** der Schrankauszug (4) stufenlos schwenkbar ist.

6. Auszugsvorrichtung nach einem der Ansprüche 1 bis 3, **dadurch gekennzeichnet, daß** der Schrankauszug (4) nach Verlagerung in die Langauszugsstellung (S) in oder entgegen dem Uhrzeigersinn (B) frei drehbar ist.

7. Auszugsvorrichtung nach einem der Ansprüche 1 bis 6, **dadurch gekennzeichnet, daß** der Schrankauszug (4) von Hand oder mittels eines Antriebes schwenkbar bzw. drehbar ist.

8. Auszugsvorrichtung nach einem der Ansprüche 1 bis 7, **dadurch gekennzeichnet, daß** der Schrankauszug (4) zumindest eine nach Erreichen der Langauszugsstellung (S) eine Rückverlagerung (Z') des Rahmengestells (5) blockierende Verriegelungsvorrichtung (19, 23) aufweist.

9. Auszugsvorrichtung nach einem der Ansprüche 1 bis 8, **dadurch gekennzeichnet, daß** der Schrankauszug (4) im Bereich der unteren und der oberen Führungsbauteile (9, 10) des Rahmengestells (5) jeweils eine Verriegelungsvorrichtung (19 und 23) aufweist, derart, daß diese gemeinsam eine Blockierung der Schub- bzw. Schwenkbewegung (Z'; D; D') bewirken.

10. Auszugsvorrichtung nach Anspruch 9, **dadurch gekennzeichnet, daß** der Schrankauszug (4) im Bereich seiner Verriegelungsvorrichtung(en) (19, 23) eine mechanische, hydraulische, pneumatische, elektrische und/oder magnetische Betätigung aufweist.

11. Auszugsvorrichtung nach Anspruch 9 oder 10, **dadurch gekennzeichnet, daß** die Verriegelungsvorrichtung (19) im Bereich des unteren Führungsbauteiles (9) durch eine im Abstand (A) zur Hochachse (H) und im wesentlichen senkrecht zur Mittellängsebene (M') des Rahmengestells (5) wirkende Stellkraft (F) entriegelbar, das Rahmengestell (5) in der vorgesehen Schwenkstellung (D, D') verriegelbar und durch eine entsprechende Gegenkraft (F') das Rahmengestell (5) in die der Auszugs- bzw. Einschubstellung entsprechende Riegelstellung rückführbar ist.

12. Auszugsvorrichtung nach einem der Ansprüche 9 bis 11, **dadurch gekennzeichnet, daß** die Verriegelungsvorrichtung (23) Bereich des oberen Führungsbauteiles (10) mit jeweiligen bei Erreichen einer Schwenkstellung die Bewegungsmöglichkeit des Rahmengestells (5) in Einschubrichtung (Z') blockierenden und dabei das Bewegungsspiel (T) des oberen Führungsbauteiles (10) ausgleichenden Spann- und Anlagenteilen (24, 32) versehen ist, die in eine Aussteifungsstellung gegeneinander verlagerbar sind.

13. Auszugsvorrichtung nach einem der Ansprüche 9 bis 12, **dadurch gekennzeichnet, daß** die beiden Verriegelungsvorrichtungen (19, 23) ausgehend von der eine Null-Stellung definierenden Auszugs- bzw. Einschubstellung jeweils bei Erreichen einer 90°-Schwenkstellung (D, D') wirksam sind, derart, daß das Rahmengestell drei vorgegebene Riegelstellungen aufweist.

## Claims

1. Withdrawal arrangement for withdrawable assemblies of cabinets, particularly withdrawable assemblies (4) of vertical cabinets, having a framework structure (5) which is situated inside the body (1) of the cabinet and which carries at the front a cabinet door (7) or the like on a vertical longitudinal support (6), the framework structure (5), which carries individual supporting trays (8), being withdrawable, along a central longitudinal plane (M) extending perpendicularly to the plane (E) of the front opening of the body (1) of the cabinet and from its interior storing position to a fully withdrawn position in which it is situated in front of the body (1) of the cabinet, sufficiently far for the rear vertical longitudinal support (11) of the framework structure (5), which framework structure (5) has in particular a top and a bottom withdrawal rail serving as respective guiding components (9, 10), to extend substantially in the same plane as the plane (E) of the opening of the body (1) of the cabinet, the withdrawal arrangement being provided with a support, which support defines an extended withdrawn position for the withdrawable assembly (4) in such a way that the fully withdrawn framework structure (5) forms, at the back, a gap (S) by which it is spaced away from the plane (E) of the opening, **characterised in that** the withdrawable assembly (4) of the cabinet can be pivoted (arrows D, D') once it has been displaced to the extended withdrawn position (S).

2. Withdrawal arrangement according to claim 1, **characterised in that** the spacing gap (S) is of a size which is defined to provide protection for fingers or against nipping.

3. Withdrawal arrangement according to claim 1 or 2, **characterised in that** the framework structure (5) is connected via bearings (12, 13) to the top and bottom guiding components (9, 10), which form withdrawal rails, and said guiding components (9, 10) form a vertical axis (H) which is coincident with the centre axis (M') of the withdrawable assembly (4) of the cabinet and the framework structure (5) can be pivoted about this vertical axis (H), in the clockwise or anti-clockwise direction (B), to a position for extraction or back from the said position.

4. Withdrawal arrangement according to claim 1 or 2, **characterised in that** the withdrawable assembly (4) of the cabinet is displaceable to pivoted positions defining respective steps.

5. Withdrawal arrangement according to one of claims 1 to 3, **characterised in that** the withdrawable assembly (4) of the cabinet can be pivoted steplessly.

6. Withdrawal arrangement according to one of claims 1 to 3, **characterised in that**, after displacement to the extended withdrawn position (S), the withdrawable assembly (4) is freely pivotable in the clockwise or anti-clockwise direction (B).

7. Withdrawal arrangement according to one of claims 1 to 6, **characterised in that** the withdrawable assembly (4) can be pivoted or rotated by hand or by means of a drive.

8. Withdrawal arrangement according to one of claims 1 to 7, **characterised in that** the withdrawable assembly (4) has at least one locking device (19, 23) which, once the extended withdrawn position (S) is reached, blocks the framework structure (5) against displacement in the reverse direction (Z').

9. Withdrawal arrangement according to one of claims 1 to 8, **characterised in that** the withdrawable assembly (4) has respective locking devices (19 and 23) in the region of the top and bottom guiding components (9, 10), in such a way that the locking devices (19 and 23) jointly cause the sliding or pivoting movement (Z', D, D') to be blocked.

10. Withdrawal arrangement according to claim 9, **characterised in that** the withdrawable assembly (4) has, in the region of its locking device(s) (19, 23), a mechanical, hydraulic, pneumatic, electric and/or magnetic means of actuation.

11. Withdrawal arrangement according to claim 9 or 10, **characterised in that** the locking device (19) in the region of the bottom guiding component (9) can be unlocked by a positioning force (F) which acts at a distance (A) from the vertical axis (H) and substantially perpendicularly to the longitudinal centre plane (M') of the framework structure (5), the framework structure (5) can be locked in the intended pivoted position (D, D'), and the framework structure (5) can be returned by a corresponding opposing force (F') to the locked position corresponding to the position for withdrawal or sliding-in.

12. Withdrawal arrangement according to one of claims 9 to 11, **characterised in that** the locking device (23) in the region of the top guiding component (10) is provided with clamping and abutment parts (24, 32) which can be displaced towards another to a braced position and which, when a pivoted position is reached, block the possibility of the framework structure (5) moving in the direction (Z') for sliding in and at the same time take up the play (T) which allows movement of the top guiding component (10).

13. Withdrawal arrangement according to one of claims 9 to 12, **characterised in that**, starting from the withdrawn or slid-in position which defines a zero position, the two locking devices (19, 23) each come into action when a pivoted-at-90° position is reached, in such a way that the framework structure has three preset locked positions.

## Revendications

1. Dispositif d'extraction pour tiroirs d'armoires, en particulier pour tiroirs d'armoires hautes (4), avec un cadre de support (5) se trouvant dans l'espace intérieur d'un corps d'armoire (1) et portant sur sa face avant au niveau d'un longeron vertical (6) une porte d'armoire (7) ou autre, le cadre de support (5) portant des plateaux de support (8) pouvant s'extraire, en direction d'un plan longitudinal médian (M) courant perpendiculairement au plan d'ouverture avant (E) du corps d'armoire (1), d'une position de stockage intérieure vers une position d'extraction complète située devant le corps d'armoire (1), jusqu'à ce que le cadre de support (5), présentant en particulier un rail d'extraction supérieur et un rail d'extraction inférieur en guise d'éléments de guidage (9, 10), coure avec son longeron vertical arrière (11) sensiblement dans le même plan que le plan d'ouverture (E) du corps d'armoire (1), le dispositif d'extraction étant doté d'un appui qui définit pour le tiroir d'armoire (4) une position d'extraction longitudinale telle que le cadre de support (5) complètement extrait forme sur sa face arrière un interstice (S) avec le plan d'ouverture (E), **caractérisé en ce que** le tiroir d'armoire (4), après avoir été placé en position d'extraction longitudinale (S) peut pivoter (flèches D, D').

2. Dispositif d'extraction selon la revendication 1, **caractérisé en ce que** l'interstice (S) présente une dimension définie comme une protection contre le coincement des doigts.

3. Dispositif d'extraction selon la revendication 1 ou 2, **caractérisé en ce que** le cadre de support (5) est relié par des paliers (12, 13) avec les éléments de guidage inférieur et supérieur (9, 10) configurés comme des rails d'extraction, **en ce que** ceux-ci forment un axe vertical (H) coïncidant avec l'axe médian (M') du tiroir d'armoire (4) et qu'autour de ceux-ci, le cadre de support (5) peut pivoter dans ou à l'opposé du sens horaire (B) dans une position de prélèvement et peut être remis en place à partir de celle-ci.

4. Dispositif d'extraction selon la revendication 1 ou 2, **caractérisé en ce que** le tiroir d'armoire (4) peut être placé dans différentes positions de pivotement successives définies.

5. Dispositif d'extraction selon l'une quelconque des revendications 1 à 3, **caractérisé en ce que** le tiroir d'armoire (4) est pivotant en continu.

6. Dispositif d'extraction selon l'une quelconque des revendications 1 à 3, **caractérisé en ce que** le tiroir d'armoire (4) peut tourner librement dans ou à l'opposé du sens horaire (B) après avoir été placé dans la position d'extraction longitudinale (S).

7. Dispositif d'extraction selon l'une quelconque des revendications 1 à 6, **caractérisé en ce que** le tiroir d'armoire (4) peut pivoter ou tourner à la main ou au moyen d'un dispositif d'entraînement.

8. Dispositif d'extraction selon l'une quelconque des revendications 1 à 7, **caractérisé en ce que** le tiroir d'armoire (4) possède au moins un dispositif de verrouillage (19, 23) empêchant un retrait (Z') du cadre de support (5) après avoir atteint la position d'extraction longitudinale (S).

9. Dispositif d'extraction selon l'une quelconque des revendications 1 à 8, **caractérisé en ce que** le tiroir d'armoire (4) possède dans la zone de chacun des éléments de guidage inférieur et supérieur (9, 10) du cadre de support (5) un dispositif de verrouillage (19 et 23) tels que ceux-ci opèrent ensemble un blocage des mouvements de coulissement et de pivotement (Z'; D; D').

10. Dispositif d'extraction selon la revendication 9, **caractérisé en ce que** le tiroir d'armoire (4) possède dans la zone de son/ses dispositif(s) de verrouillage (19, 23) un dispositif d'actionnement mécanique, hydraulique, pneumatique, électrique et/ou magnétique.

11. Dispositif d'extraction selon la revendication 9 ou 10, **caractérisé en ce que** le dispositif de verrouillage (19) dans la zone de l'élément de guidage inférieur (9) peut être déverrouillé par une force de réglage (F) agissant à la distance (A) par rapport à l'axe vertical (H) et sensiblement perpendiculairement au plan longitudinal médian (M') du cadre de support (5), **en ce que** le cadre de support (5) peut être verrouillé dans la position de pivotement (D, D') prévue et **en ce que** le cadre de support (5) peut être remis dans la position de verrouillage correspondant à la position d'extraction ou d'insertion par une force opposée correspondante (F').

12. Dispositif d'extraction selon l'une quelconque des revendications 9 à 11, **caractérisé en ce que** le dispositif de verrouillage (23) dans la zone de l'élément de guidage supérieur (10) est doté d'éléments de tension et d'appui (24, 32) bloquant, lorsqu'une position de pivotement est atteinte, la possibilité de mouvement du cadre de support (5) dans la direction de l'insertion (Z') et compensant ainsi le jeu de mouvement (T) de l'élément de guidage supérieur (10), qui sont opposés l'un à l'autre dans une position de renforcement.

13. Dispositif d'extraction selon l'une quelconque des revendications 9 à 12, **caractérisé en ce que** les deux dispositifs de verrouillage (19, 23), à partir de la position d'extraction ou d'insertion définissant une position nulle ou lorsqu'une position de pivotement à 90° (D, D') est atteinte, agissent de telle sorte que le cadre de support possède trois positions de verrouillage prédéfinies.
